# EUROPÄISCHE PATENTSCHRIFT

(11) **EP 0 759 877 B1**
(45) Veröffentlichungstag und Bekanntmachung des Hinweises auf die Patenterteilung: **07.04.1999**
(21) Anmeldenummer: 95919425.9
(22) Anmeldetag: 08.05.1995
(51) Int. Cl.: B65D 75/56, B65D 75/36

(54) **BLISTERVERPACKUNG**
BLISTER PACK
EMBALLAGE BLISTER

(30) Priorität: 17.05.1994 DE 9408082 U
(43) Veröffentlichungstag der Anmeldung: 05.03.1997
(73) Patentinhaber: Henkel Kommanditgesellschaft auf Aktien, 40191 Düsseldorf (DE)
(72) Erfinder: BOSSERHOFF, Georg, D-40764 Langenfeld (DE)
(86) Internationale Anmeldenummer: EP9501738
(87) Internationale Veröffentlichungsnummer: WO9531383

(56) Entgegenhaltungen:
- EP-A- 0 570 188
- DE-U- 9 203 119
- DE-U- 9 305 418
- GB-A- 2 247 668

## Beschreibung

Die Erfindung betrifft eine Blisterverpackung mit einer Karte aus Karton und mit einer an der Karte befestigten Haube aus Karton zur Aufnahme von Verpackungsgut, wobei eine einen wenigstens bereichsweisen Einblick auf das Verpackungsgut ermöglichende Sichtöffnung vorgesehen ist, welche wenigstens an einer Seite von einer Sicherungslasche begrenzt ist, die an beiden Seitenrändern über Perforationslinien oder dgl. mit dem Kartonzuschnitt verbunden ist und so dimensioniert ist, daß in ausgefalteter Position einzelne Artikel des Verpackungsguts aus der dann vergrößerten Sichtöffnung herausnehmbar sind.

Blisterverpackungen werden in der Praxis insbesondere als Verpackungseinheiten für Kleinteile verwendet, die vor allem im Selbstbedienungsbereich in beachtlichem Umfang Verwendung finden. Derartige Blisterverpackungen bieten die Möglichkeit einer übersichtlichen und werbewirksamen Anordnung von in der Verpackung enthaltenen Einzelartikeln und einer raumsparenden Plazierung im Verkaufsraum. Darüber hinaus bieten sie eine Diebstahlsicherung, da die Einzelartikel ohne Zerstörung bzw. Öffnung der Verpackung nicht, sondern nur die Verpackung als Ganzes entwendet werden kann, was aufgrund der Größe der gesamten Verpackung erschwert ist und wesentlich leichter auffällt.

Bei den bisher überwiegend eingesetzten Blisterverpackungen besteht die Karte aus Karton und die Haube aus einem Kunststoffarmteil, welches durch Tiefziehen herstellbar ist. Die Abfallbeseitigung von Kunststoffen jedoch ist unter dem Gesichtspunkt der Umweltverträglichkeit zunehmend problematisch geworden, darüber hinaus wird die Rückführung derartiger Blisterverpackungen in einen Recyclingkreislauf erschwert durch die Kombination unterschiedlicher Materialien. Es bestehen deshalb mehr und mehr Bestrebungen, derartige Blisterverpackungen durch solche, die vollständig aus Karton bestehen, zu ersetzen.

So sind bereits aus DE-GM 92 02 235.9 und auch aus DE-GM 91 01 386.0 gattungsgemäße Blisterverpackungen bekannt geworden, bei denen die Haube ebenfalls aus Karton besteht. Dabei ist bei diesen Blisterverpackungen vorgesehen, daß entweder in der Haube oder in der Karte eine Sichtöffnung ausgespart ist, die einen teilweisen Einblick auf die in der Verpackung enthaltenen Artikel ermöglicht, wobei diese Öffnung aber so dimensioniert ist, daß die Artikel nicht hinausfallen können und daß ohne Zerstörung der Verpackung auch eine Artikel- bzw. Produktentnahme nicht möglich ist. Bei derartigen Blisterverpackungen aus Karton ist somit zwar aufgrund der Sichtöffnung eine ausreichende Produkt- bzw. Artikelpräsentation möglich, unbefriedigend ist jedoch die Produktentnahmemöglichkeit, da zum Öffnen die Verpackung aufgerissen werden muß und sich dann nicht wieder verschließen läßt.

Es ist auch bereits eine vollständig aus Karton bestehende Blisterverpackung bekannt geworden (DE-GM 92 16 377.7), in welche eine Entnahmelasche eingestanzt ist, die entlang einer Perforationslinie eindrückbar und zum Zwecke der Entnahme von Artikeln aufklappbar ist. Eine solche Verpackung ermöglicht jedoch eine Produktpräsentation nur dann, wenn die Öffnungslasche geöffnet ist, d.h. erst dann, wenn der Kunde die Verpackung zur Entnahme von Artikeln geöffnet hat. Eine direkte Produktpräsentation zu Verkaufsförderungszwecken im Geschäft ist jedoch nicht möglich.

Eine Verpackung gemäß dem Oberbegriff des Anspruches 1 ist aus DE-GM 92 03 119.6 bekannt. Diese bekannte Verpackung aus einem einteiligen Kartonzuschnitt weist eine quaderförmige Haube auf, in welcher eine Sichtöffnung ausgespart ist, die sich über der gesamten Breite der quaderförmigen Haube erstreckt und von randseitigen Laschen begrenzt ist, welche oben und unten am Haubenrand angelenkt sind. Werden diese Laschen durch Aufreißen von Perforationslinien, mittels welcher die Laschen randseitig an der Haube befestigt sind, aufgefaltet, ist die Haube vollständig geöffnet, so daß, sofern in der Haube eine Mehrzahl von Gegenständen verpackt sind, diese Gegenstände auf einmal herausfallen können, was ersichtlich von Nachteil ist. Zwar ist es grundsätzlich möglich, nur einzelne Gegenstände herauszunehmen, dies erfordert jedoch eine aufmerksame Handhabung.

Aufgabe der Erfindung ist es deshalb, eine Blisterverpackung so zu verbessern, daß bei Beibehaltung einer guten Produktpräsentationsmöglichkeit und einer Wiederverschließungsmöglichkeit nach Produktentnahme sowohl die Entnahme einzelner Produkte ohne die Gefahr des ungewollten Herausfallens sämtlicher, in der Verpackung befindlicher Produkte als auch die gleichzeitige Herausnahme einer Mehrzahl von Produkten möglich ist.

Diese Aufgabe wird bei einer Blisterverpackung der eingangs bezeichneten Art erfindungsgemäß dadurch gelöst, daß die eine Sicherungslasche an der der Sichtöffnung abgewandten Kante über eine Faltlinie an der Karte oder der Haube angelenkt ist, deren Länge wesentlich geringer als die Länge der parallelen Haubenseite ist, und daß angrenzend an die Sichtöffnung eine die gleichzeitige Entnahme mehrerer Teile des Verpackungsguts ermöglichende Entnahmelasche vorgesehen ist, die entlang von Perforationslinien oder dgl. eindrückbar und zum Zwecke der Entnahme des Verpackungsgutes aufklappbar ist.

Auf diese Weise steht eine vollständig aus Karton bestehende Blisterverpackung zur Verfügung, die sowohl eine gute Produktpräsentation der in der Verpackung enthaltenen Artikel ermöglicht als auch eine Produktentnahme ohne Zerstörung der Verpackung, wobei allerdings gewährleistet ist, daß eine unerwünschte oder unbeabsichtigte Produktentnahme bzw. ein Herausfallen desselben nicht erfolgt, da zur Produktentnahme die wenigstens eine Sicherungslasche ausgefaltet werden muß und dann nach der Produktentnahme wieder eingefaltet wird. Dabei ist durch die Dimensionierung der Sicherungslasche gewährleistet, daß beim Öffnen der Sicherungslasche nur einzelne Artikel entnommen werden können und nicht die Gefahr besteht, daß gleichzeitig alle Artikel aus der Verpackung herausfallen. Will man jedoch auf einmal eine Mehrzahl von einzelnen Artikeln entnehmen können, läßt sich zusätzlich die Entnahmelasche öffnen, wodurch die Sichtöffnung zu einer vergrößerten Entnahmeöffnung erweitert wird. Diese Entnahmelasche kann anschließend ebenfalls wieder geschlossen werden.

Vorteilhaft ist vorgesehen, daß die Sichtöffnung quer zur Längserstreckung der Haube und symmetrisch in der Karte angeordnet ist und an zwei gegenüberliegenden Seiten von Sicherungslaschen begrenzt ist.

Um die Aufnahmekapazität der Verpackung für Einzelartikel zu vergrößern, kann vorteilhaft vorgesehen sein, daß an der Karte nebeneinander wenigstens zwei Hauben aus Karton befestigt sind.

Die Erfindung ist nachstehend anhand der Zeichnung beispielsweise näher erläutert. Diese zeigt in
- Fig. 1: in perspektivischer Darstellung eine erfindungsgemäße Blisterverpackung nach einer ersten Ausführungsform,
- Fig. 2: die Blisterverpackung nach Fig. 1 in Vorderansicht,
- Fig. 3: eine Aufsicht auf die Karte einer Blisterverpackung nach einer anderen Ausführungsform und
- Fig. 4: in gleicher Darstellung wie in Fig. 3 eine weitere Ausführungsform.

Eine erfindungsgemäße Blisterverpackung ist in der Zeichnung allgemein mit 1 bezeichnet. Diese Blisterverpackung 1 weist zunächst eine Karte 2 aus Karton auf, auf die eine Haube 3 aus Karton aufgeklebt ist, wozu die Haube vorzugsweise einen umbördelten Rand 4 aufweist, der entsprechend mit der Karte 2 verklebt oder versiegelt ist. Die Karte 2 ist im oberen Bereich in bekannter Weise mit einer Ausnehmung 13 versehen, die ein Aufhängen der Blisterverpackung 1 an einem Ständer oder dgl. ermöglicht.

Wesentlich für die erfindungsgemäße Gestaltung der Blisterverpackung ist nun, daß entweder in der Karte 2 oder in der Haube 3 eine Sichtöffnung 5 ausgespart ist (in den dargestellten Ausführungsbeispielen ist die Sichtöffnung 5 in der Karte 2 vorgesehen), welche einen Einblick auf das in der Haube 3 aufgenommene Verpackungsgut ermöglicht, in Fig. 2 sind beispielhaft einzelne nebeneinander angeordnete Düngestäbchen 6 gezeigt. Dabei ist die Haube 3 so dimensioniert, daß die Länge der Düngestäbchen 6 etwa der Breite der Haube 3 entspricht. Die Sichtöffnung 5 ist so dimensioniert, daß ein Herausfallen der Artikel 6 bzw. eine Entnahme derselben nicht möglich ist, sondern nur ein Einblick auf die Artikel 6.

Um jedoch eine Entnahme einzelner Artikel 6 zu ermöglichen, ist die Sichtöffnung 5 vorzugsweise beidseitig symmetrisch von zwei Sicherungslaschen 7 begrenzt, welche jeweils über eine Faltlinie 8 an der Karte 2 angelenkt sind und im übrigen jeweils über Perforationslinien 9 oder dgl. mit der Karte 2 verbunden sind. Zur Entnahme einzelner Artikel 6 aus der Verpackung ist es nun möglich, die Sicherungslaschen 7 durch Auftrennen der Perforationslinien 9 entlang der Faltlinien 8 aufzuschwenken und einen einzelnen oder auch mehrere Artikel 6 aus der Verpackung 1 zu entnehmen. Anschließend lassen sich die Sicherungslaschen 7 dann wieder einschwenken bzw. einfalten, wobei ein sicherer Verschluß durch das Einrasten der perforierten Ränder der Sicherungslaschen 7 in die entsprechend perforierten Randbereiche der Karte 2 gewährleistet ist. Es ist somit möglich, die Sichtöffnung 5 durch Öffnen bzw. Ausschwenken der Sicherungslaschen 7 zu einer Entnahmeöffnung zu vergrößern und diese anschließend wieder zu verschließen, um ein ungewünschtes Herausfallen von Artikeln 6 zu verhindern.

Zusätzlich ist, wie dies in Fig. 2 dargestellt ist, neben der Sichtöffnung 5, welche sich durch Aufklappen der Sicherungslaschen 7 zu einer Entnahmeöffnung vergrößern läßt, angrenzend an die Sichtöffnung 5 eine Entnahmelasche 10 vorgesehen, die entlang von Perforationslinien 11 oder dgl. eindrückbar und zum Zwecke der Entnahme von Verpackungsgut entlang einer Faltlinie 12 aufklappbar ist. Diese zusätzliche Entnahmelasche 10 ist vorgesehen, um auf einmal gleichzeitig mehrere Artikel 6 aus der Verpackung 1 entnehmen zu können, wie dies beispielsweise bei Düngestäbchen gewünscht sein kann.

In Fig. 3 ist eine etwas andere Ausführungsform einer Blisterverpackung 1 dargestellt, die sich im wesentlichen durch andere Abmessungen der Karte 2 und der strichpunktiert angedeuteten Haube 3 auszeichnet. Darüber hinaus sind die freien Enden 7a der Sicherungslaschen randseitig verjüngt ausgebildet, um ein Ausfalten und erstmaliges Öffnen durch Aufreißen entlang der Perforationslinie 9 zu erleichtern.

Die Ausführungsform nach Fig. 4 unterscheidet sich von den vorhergehenden dadurch, daß zur Vergrößerung der Aufnahmekapazität die Karte 2 eine größere Breite aufweist und auf diese Karte 2 nebeneinander zwei Hauben 3 aufgeklebt sind, ansonsten ist die Gestaltung dieselbe. Grundsätzlich wäre es natürlich auch möglich, auf einer Karte 2 mehr als zwei Hauben 3 aufzukleben.

Natürlich ist die Erfindung nicht auf die dargestellten Ausführungsbeispiele beschränkt. Weitere Ausgestaltungen sind möglich, ohne den Grundgedanken zu verlassen. So kann die Sichtöffnung 5 mit den randseitigen Sicherungslaschen 7 auch in der Haube 3 und nicht in der Karte 2 vorgesehen sein und dgl. mehr.

## Patentansprüche

1. Blisterverpackung (1) mit einer Karte (2) aus Karton und mit einer an der Karte befestigten Haube (3) aus Karton zur Aufnahme von Verpackungsgut (6), wobei eine einen wenigstens bereichsweisen Einblick auf das Verpackungsgut ermöglichende Sichtöffnung (5) vorgesehen ist, welche wenigstens an einer Seite von einer Sicherungslasche (7) begrenzt ist, die an beiden Seitenrändern über Perforationslinien (9) oder dgl. mit dem Kartonzuschnitt verbunden ist und so dimensioniert ist, daß in ausgefalteter Position einzelne Artikel des Verpackungsguts (6) aus der dann vergrößerten Sichtöffnung (5) herausnehmbar sind,
**dadurch gekennzeichnet**,
daß die eine Sicherungslasche (7) an der der Sichtöffnung (5) abgewandten Kante über eine Faltlinie (8) an der Karte (2) oder der Haube (3) angelenkt ist, deren Länge wesentlich geringer als die Länge der parallelen Haubenseite ist,
und daß angrenzend an die Sichtöffnung (5) eine die gleichzeitige Entnahme mehrerer Teile des Verpackungsguts (6) ermöglichende Entnahmelasche (10) vorgesehen ist, die entlang von Perforationslinien (11) oder dgl. eindrückbar und zum Zwecke der Entnahme des Verpackungsgutes (6) aufklappbar ist.

2. Blisterverpackung nach Anspruch 1,
**dadurch gekennzeichnet**,
daß die Sichtöffnung (5) quer zur Längserstreckung der Haube und symmetrisch in der Karte (2) angeordnet ist und an zwei gegenüberliegenden Seiten von Sicherungslaschen (7) begrenzt ist.

3. Blisterverpackung nach Anspruch 1 oder 2,
**dadurch gekennzeichnet**,
daß an der Karte (2) nebeneinander wenigstens zwei Hauben (3) aus Karton befestigt sind.

## Claims

1. A blister pack (1) comprising a card (2) of paperboard and a dome (3) of paperboard fixed to the card for accommodating the pack contents (6) and being provided with a viewing opening (5) which allows an at least partial view of the pack contents and which is bordered on at least one side by a securing lap (7) which is joined to the paperboard blank at both side edges via perforation lines (9) or the like and of which the dimensions are such that, in the unfolded position, individual articles of the pack contents (6) can be removed from the then enlarged viewing opening (5), characterized in that one securing lap (7) at its edge remote from the viewing opening (5) is hinged to the card (2) or to the dome (3) via a fold line (8) of which the length is considerably shorter than that of the parallel side of the dome and in that provided adjacent the viewing opening (5) is a removal lap (10) which enables several parts of the pack contents (6) to be removed at the same time and which is designed to be pressed in along perforation lines (11) or the like and to be folded upwards for removing the pack contents (6).

2. A blister pack as claimed in claim 1, characterized in that the viewing opening (5) is disposed transversely of the length of the dome and symmetrically in the card (2) and is bordered on two opposite sides by securing laps (7).

3. A blister pack as claimed in claim 1 or 2, characterized in that at least two domes (3) of paperboard are fixed beside one another to the card (2).

## Revendications

1. Emballage blister (1) comprenant une carte (2) en carton et un couvercle en carton fixé sur la carte pour recevoir une marchandise à emballer (6), dans lequel est prévue une fenêtre (5) permettant de voir au moins partiellement la marchandise emballée, cette fenêtre étant limitée au moins à un de ses côtés par une patte de sécurité (7) reliée aux deux bords latéraux par une ligne perforée (9) à la découpe en carton et dimensionnée de sorte qu'en position dépliée on puisse retirer des articles isolés de la marchandise emballée (6) à travers la fenêtre (5) alors agrandie,
caractérisé en ce que
- les pattes de sécurité (7) sont articulées à la carte (2) par une ligne de pliage (8) à l'arête associée à la fenêtre (5), leur longueur étant essentiellement inférieure à celle des côtés parallèles du couvercle, et
- au bord de la fenêtre (5), une patte de prise (10) permet de prendre plusieurs pièces de la marchandise emballée (6) en même temps, cette patte (10) pouvant être enfoncée le long de lignes perforées (11) et dépliée pour prendre la marchandise empaquetée (6).

2. Emballage blister selon la revendication 1,
caractérisé en ce que
la fenêtre (5), disposée transversalement au couvercle et symétriquement dans la carte (2), est limitée sur deux de ses côtés opposés par des pattes de sécurité (7).

3. Emballage blister selon la revendication 1 ou 2,
caractérisé en ce qu'
au moins deux couvercles (3) en carton sont fixés côte à côte sur la carte (2).
